# FASCICULE DE BREVET EUROPEEN

(11) **EP 3 728 764 B1**
(45) Date de publication et mention de la délivrance du brevet: **22.12.2021**
(21) Numéro de dépôt: 18830961.1
(22) Date de dépôt: 19.12.2018
(51) Int. Cl.: E04H 4/14, A61H 33/02

(54) **DISPOSITIF POUR AGREMENTER LES PISCINES PAR CREATION D'UN EFFET BOUILLONNANT ET/OU PETILLANT**
VORRICHTUNG ZUR VERBESSERUNG VON SCHWIMMBÄDERN DURCH ERZEUGUNG EINES SPRUDEL- UND/ODER PERLENEFFEKTS
DEVICE FOR ENHANCING SWIMMING POOLS BY CREATING A BUBBLING AND/OR SPARKING EFFECT

(30) Priorité: 21.12.2017 FR 1771413
(43) Date de publication de la demande: 28.10.2020
(73) Titulaire: Conrard, Vincent, 88270 Hennecourt (FR)
(72) Inventeur: Conrard, Vincent, 88270 Hennecourt (FR)
(74) Mandataire: Nicolle, Olivier
(86) Numéro de dépôt international: PCT/IB2018/060359
(87) Numéro de publication internationale: WO 2019/123325

(56) Documents cités:
- WO-A1-93/25484
- DE-A1- 19 609 332
- DE-A1-102013 106 845
- GB-A- 688 946

## Description

La présente invention concerne un dispositif sous forme de tapis pour créer une diffusion homogène de bulles d'air sur la surface totale ou partielle d'une piscine.

L'invention permet d'agrémenter de manière simple une piscine déjà construite en ajoutant des effets d'eau bouillonnante et/ou pétillante. DE 10 2013 106845 A1, WO 93/25484 A1, GB 688 946 A et DE 196 09 332 A1 montrent des dispositifs pour générer d'eau bouillonnante et/ou pétillante selon l'état de l'art antérieure.

En effet, les technologies actuelles permettant d'obtenir des effets d'eau bouillonnante et/ou pétillante, sont en général onéreuses et complexes à installer.

De plus, ces technologies ne permettent pas d'obtenir un effet d'eau bouillonnante et/ou pétillante homogène sur une grande surface à couvrir, telle qu'une piscine.

Le dispositif selon l'invention permet de remédier à cet inconvénient.

L'invention porte sur un dispositif pour agrémenter les piscines par création d'un effet bouillonnant et/ou pétillant comportant une surface de diffusion de bulles d'air assimilée à un tapis multicouches intégrant une structure métallique épousant (recouvrant) partiellement ou totalement en état monté le fond de la piscine et connecté par l'intermédiaire de la bande de chant par un cône de distribution lui-même relié à un compresseur situé en état monté à proximité immédiate de la piscine ou dans le local technique de cette dernière, ledit dispositif comportant une couche supérieure perforée venant se fixer sur la structure métallique, catactérisé en ce que la structure métallique est faite de barres creuses servant à la fois de lest et de réseau de distribution de l'air injecté par le chant sur lequel la bande de chant flexible perforée dudit tapis est fixée. La bande flexible perforée est ajustée de manière à ce que chaque perforation soit en face d'un espace entre les barres de lest ou en face d'une section de barre de lest.

Le dispositif est caractérisé en ce que au moins une pièce en U est fixée sur le chant opposé à celui où vient se fixer la bande perforée afin de renvoyer l'air injecté dans la barre vers l'espace adjacent vide entre cette barre et la suivante afin de créer un circuit fermé d'air où la seule issue est la couche supérieure perforée et en ce que le cône de distribution est conçu pour se connecter d'un côté soit à la prise balai soit à un compresseur attenant au bassin et, de l'autre, à l'ensemble de la longueur du tapis.

D'autres avantages et caractéristiques de l'invention apparaitront à l'examen de la description et des dessins dans lesquels :
- **la** **figure 1** représente schématiquement un chant du tapis conforme à l'invention ;
- **la** **figure 2** représente la couche perforée d'un chant conforme à l'invention ;
- **la** **figure 3** représente le système complet du tapis et son alimentation en air conforme à l'invention ;

Il comporte, en effet, selon une première caractéristique, un tapis 1 composé d'au moins 3 couches. La couche inférieure 11 en polymère souple est pleine et sert de support à la couche intermédiaire 12 qui n'est autre qu'une structure métallique 17 creuse ayant un rôle de lest. Sur cette structure une autre couche dite supérieure 13 vient se fixer et est perforée. Il s'agit donc d'un tapis 1 structuré en sandwich avec un espace vide entre les couches de polymère inférieure et supérieure. Le tapis 1 est constitué de chants 14 successifs, montées parallèlement les uns par rapport aux autres. Une bande souple en plastique, ou bande de chant 15, sera fixée sur le chant 14 adéquat du tapis 1 déterminé par sa proximité par rapport à la prise balai 23 ou tout simplement par rapport à la source d'injection d'air 21. L'alimentation en air se faisant par un compresseur 2 dimensionné selon la taille de la piscine et relié à cette bande souple perforée 15 le long du chant 14 du tapis 1 par une pièce de forme conique 22 dont la base parcourt cette dernière et agit comme élément de distribution.

L'alimentation en air du dispositif se fait par le cône de distribution 22 reliant le tapis 1 au compresseur 2.

Ce cône de distribution 22 est conçu de manière à répartir l'air de façon homogène sur l'ensemble de la longueur du chant 14 du tapis comportant la bande souple 15 avec un débit suffisant pour alimenter l'ensemble des perforations 31 présentes sur la perpendiculaire à cette longueur et qui correspond, dans un cas standard d'application, à la largeur de la piscine.

Le tapis 1 comporte également une découpe de la taille exacte de la bande de fond et à l'endroit même ou celle-ci se situe dans le bassin pour lequel il a été crée. Selon des modes particuliers de réalisation :
- La géométrie de la structure métallique 17 varie selon la forme de la piscine ainsi que selon la présence et la forme d'un escalier d'accès immergé.
- La forme et la dimension du tapis 1 varient selon les dimensions de la piscine.
- La matière à base de polymère dont est fait le tapis 1 varie selon la volonté du client en faisant varier sa texture pour un contact doux ou dur.
- La densité et le diamètre des perforations 31 varient suivant l'effet recherché. Un réseau peu dense de grosses perforations 31 donnera l'effet bouillonnant tandis qu'à l'inverse un réseau dense de micro-perforations donnera un effet pétillant. L'ajout d'une couche micro-perforée intégrée dans la couche supérieure 13 du dispositif est envisageable pour accentuer cet effet.
- L'emplacement et la taille de la réservation pour la bande de fond varie selon la piscine.
- L'emplacement du compresseur 2 peut se situer soit dans le local technique de la piscine soit à côté de la piscine elle-même. Dans le premier cas, il peut ainsi être relié au tuyau de distribution et donc au tapis 1 par le système de tuyaux existant en utilisant ou les bouches de refoulement ou la prise balai 23 si celle-ci existe et, dans le second cas, directement par le tuyau de distribution connecté au tapis.
- La forme du cône de distribution 22 varie dans sa forme en fonction de l'agencement du bassin afin de pouvoir capter le flux d'air à sa pointe et le distribuer sur la longueur nécessaire par sa base.

Selon un mode de réalisation alternatif de l'invention, la fonction du cône de distribution 22 est remplie par une structure comprenant 2 conduites (non représentées) jointes en un point, ce point étant connecté à la prise balai 23, les deux conduites s'étendant ensuite selon un plan sensiblement vertical en direction opposée l'une de l'autre. Les extrémités de ces deux conduites se connectent ensuite toutes deux à une bande perforée souple 15.

Une application concrète du dispositif peut se décrire de la façon suivante pour une piscine de dimension courante rectangulaire de 4m*8m d'une profondeur constante de 1m50, avec prise balai 23 et accès par simple échelle et à laquelle on souhaite rajouter un effet bouillonnant. Il s'agit d'un des cas de figure les plus répandus, raison pour laquelle il est exposé ici.

L'invention comportera 3 éléments principaux :
- Le système de compression d'air 2, situé dans ce cas dans le local technique, en parallèle de la pompe alimentant la prise balai se connecte au tuyau de sortie de cette dernière avec un Y dont chaque bras comporte une vanne et dont la base est reliée au tuyau d'origine alimentant la prise balai 23. Il y a un donc un bras du Y relié à la pompe à eau et un relié au compresseur d'air alimentant l'invention.
- Le cône distributeur 22 en plastique rigide qui, dans cette application précise, prend une forme de triangle isocèle dont la pointe se connecte à la prise balai et dont la base est coulissée, avant la pose dans la piscine, dans la bande perforée souple 15 décrite ci-dessous. Un système de double vanne en Y intégré au cône distributeur 22 permet soit d'envoyer de l'air dans ce tuyau soit de l'eau dans le flexible du robot balai en fermant l'un ou l'autre des bras du Y dont la base est directement connectée à la prise balai. Ainsi, suivant si l'on veut nettoyer la piscine ou utiliser l'invention, il suffira respectivement de fermer la vanne du bras du Y connectée au cône distributeur 22 ou celle du bras du Y connecté au flexible du robot. Dans le cas de l'utilisation de l'invention, l'air se propagera dans le cône 22 avant d'être distribué le long de la bande de chant perforée 15 puis dans le tapis 1 et s'évacuera sous forme de bulles par la couche supérieure 13 perforée du tapis 1.
- Le tapis 1 qui, dans ce cas, sera un rectangle en mousse PVC de 4m*8m et d'une épaisseur de 4 cm recouvrant le fond de la piscine intégrera une structure métallique 17 de barres de plomb de section carrée vide espacées et parallèles entre elles de 20 cm et placées perpendiculairement au côté de la piscine comportant la prise balai 23. Les perforations 31 sont parallèles aux barres de plomb et situées à distance équidistante entre 2 barres de plomb. Deux lignes de perforations 31 sont donc également espacées entre elles de 20 cm. La distance entre les perforations 31 d'une même ligne est de 10 cm. Une bande perforée souple 15 est soudée sur le chant du tapis 1 du côté le plus proche de la prise balai 23. Cette bande forme un profil en U sur son côté orienté dos au chant du tapis et qui permettra de servir de coulisse dans laquelle viendra s'insérer le cône distributeur 22 mentionné cidessus. Sur cette bande, une perforation d'un diamètre de 3 cm sera présente en face de chaque section de barre de plomb et en face de chaque espace entre ces barres et donc, par la même occasion, en face de chaque ligne de perforation 31 présentes sur le tapis. Des pièces plastiques en U viennent se fixer sur le chant opposé à celui ou vient se fixer la bande perforée. Le but de cette pièce en U est de renvoyer l'air injecté dans la barre de plomb vers l'espace adjacent vide entre cette barre et la suivante créant ainsi un circuit fermé d'air dont la seule issue est la ligne de perforation 31 de la couche supérieure 13 du tapis 1. Le but de ce dispositif est de garantir l'homogénéité de la distribution d'air en termes de débit passant à travers la couche supérieure du tapis.

Le dispositif selon l'invention a pour but d'équiper et d'agrémenter le plus grand nombre de piscines déjà construites.

L'invention concerne donc un dispositif pour agrémenter les piscines par création d'un effet bouillonnant et/ou pétillant caractérisé en ce qu'il comporte une surface de diffusion de bulles d'air assimilée à un tapis multicouches recouvrant partiellement ou totalement le fond de la piscine et connecté par l'intermédiaire de la bande de chant 15 par un cône de distribution 22 lui-même relié à un compresseur 2 situé à proximité immédiate de la piscine ou dans le local technique de cette dernière.

Selon des modes de réalisation :
- le tapis 1 comporte, sur le chant 14 approprié, une bande flexible perforée 15 et ajustée de manière à ce que chaque perforation 31 soit en face d'un espace entre les barres de lest ou en face d'une section de barre de lest selon l'invention.
- le tapis 1 comporte une structure métallique 17 faite de barres creuses servant à la fois de lest et de réseau de distribution de l'air injecté par le chant sur lequel la bande flexible perforée 15 dudit tapis 1 est fixée.
- le tapis 1 comporte sur le chant opposé à celui intégrant la bande flexible perforée 15, une pièce en U dont une extrémité est fixée sur la section vide de la barre de lest et l'autre extrémité sur l'espace inter couches du tapis crée entre cette même barre et la suivante.
- le cône de distribution 22 est dessiné pour se connecter d'un côté soit à la prise balai 23 soit à un compresseur 2 attenant au bassin et, de l'autre, à l'ensemble de la longueur du tapis 1.

## Revendications

1. Dispositif d'agrément pour agrémenter les piscines par création d'un effet bouillonnant et/ou pétillant, ledit dispositif d'agrément comportant une surface de diffusion de bulles d'air assimilée à un tapis (1) multicouches intégrant une structure métallique (17) adaptée pour épouser partiellement ou totalement en état monté le fond d'une piscine, le tapis (1) multicouches étant connecté par l'intermédiaire d'une bande de chant (15) du tapis par un cône de distribution (22) lui-même adapté pour être relié à un compresseur (2) situé en état monté à proximité immédiate de la piscine ou dans le local technique de cette dernière, ledit tapis (1) multicouches comportant en outre une couche supérieure (13) perforée venant se fixer sur la structure métallique (17) du tapis (1), **caractérisé en ce que** la structure métallique (17) est faite de barres creuses servant à la fois de lest et de réseau de distribution de l'air injecté par le chant (14) sur lequel la bande de chant (15) flexible perforée dudit tapis (1) est fixée.

2. Dispositif selon la revendication 1, **caractérisé en ce que** la bande flexible perforée (15) est ajustée de manière à ce que chaque perforation soit en face d'un espace entre les barres de lest ou en face d'une section de barre de lest.

3. Dispositif selon la revendication 1 ou la revendication 2, **caractérisé en ce que** au moins une pièce en U est fixée sur le chant (14) opposé à celui où vient se fixer la bande perforée (13) afin de renvoyer l'air injecté dans la barre vers l'espace adjacent vide entre cette barre et la suivante afin de créer un circuit fermé d'air où la seule issue est la couche supérieure perforée (13).

4. Dispositif selon l'une quelconque des revendications précédentes **caractérisé en ce que** le cône de distribution (22) est conçu pour se connecter d'un côté soit à la prise balai (23) soit à un compresseur attenant au bassin et, de l'autre, à l'ensemble de la longueur du tapis (1).

## Patentansprüche

1. Vorrichtung zur Verschönerung von Schwimmbädern durch die Erzielung eines sprudelnden-und/oder perlenden Effekts, wobei die Verschönerungsvorrichtung eine Oberfläche umfasst, an der Luftblasen austreten und diese zu einer mehrschichtigen Matte (1) mit Metallstruktur (17) gehört, die sich im montierten Zustand ganz oder teilweise an den Boden eines Schwimmbads anlegen kann, wobei die mehrschichtige Matte (1) über eine Kantenfolie (15) der Matte durch einen Verteilerkonus (22) angeschlossen ist, der seinerseits an einen Kompressor (2) angeschlossen werden kann, der sich im montierten Zustand in unmittelbarer Nähe des Schwimmbeckens oder in dessen Technikraum befindet, wobei die mehrschichtige Matte (1) außerdem eine perforierte obere Schicht (13) umfasst, die auf der Metallstruktur (17) der Matte (1) befestigt ist, **dadurch gekennzeichnet, dass** die Metallstruktur (17) aus Hohlstäben besteht, die zum einen zum Beschweren und zum andern als Verteilungsnetz für die Luft dienen, die über die Kante (14) eingeblasen wird, an der die perforierte flexible Kantenfolie (15) der Matte (1) befestigt ist.

2. Vorrichtung nach Anspruch 1, **dadurch gekennzeichnet, dass** die perforierte Kantenfolie (15) so angepasst ist, dass jede Perforation gegenüber einem Zwischenraum zwischen den Beschwerungsstäben oder gegenüber einem Beschwerungsstababschnitt liegt.

3. Vorrichtung nach Anspruch 1 oder Anspruch 2, **dadurch gekennzeichnet, dass** mindestens ein U-förmiges Teil an der Kante (14) befestigt ist, die gegenüber der Kante mit der perforierten Folie (13) liegt, um die in die Stange eingeblasene Luft zum angrenzenden leeren Raum zwischen dieser und der nächsten Stange zurückzuleiten, um einen geschlossenen Luftkreislauf zu erzeugen, in dem der einzige Ausgang die perforierte obere Schicht (13) ist.

4. Vorrichtung nach einem der vorhergehenden Ansprüche, **dadurch gekennzeichnet, dass** der Verteilerkonus (22) so ausgebildet ist, dass er auf der einen Seite entweder mit der Saugleitung (23) oder mit einem an das Becken angrenzenden Kompressor, und auf der anderen Seite mit der gesamten Länge des Matte (1) verbunden werden kann.

## Claims

1. A device for enhancing swimming pools by creating a bubbling and/or fizzing effect, the said device comprising an air bubble diffusion surface similar to a multi-layer mat (1) incorporating a metal structure (17) adapted to partially or totally match, in an assembled state, the bottom of a swimming pool, **characterised in that** the multi-layer mat (1) is connected by means of an edge strip (15) of the mat by a distribution cone (22), which is itself adapted to be connected to a compressor (2) located, in an assembled state, in the immediate vicinity of the swimming pool or in the technical room of the latter, the said multi-layer mat (1) further comprising a perforated upper layer (13) which is fixed to the metal structure (17) of the mat (1), **characterised in that** the metal structure (17) is made of hollow bars serving both as ballast and as a distribution network for the air injected by the edge (14) to which the perforated flexible edge strip (15) of said mat (1) is fixed.

2. A device according to claim 1, **characterised in that** the perforated flexible strip (15) is adjusted such that each perforation is opposite a space between the ballast bars or opposite a section of ballast bar.

3. A device according to claim 1 or claim 2, **characterised in that** at least one U-shaped piece is fixed to the edge (14) opposite that to which the perforated strip (13) is fixed in order to direct the air injected into the bar towards the empty adjacent space between this bar and the next in order to create a closed air circuit in which the only exit is the upper perforated layer (13).

4. A device according to any one of the preceding claims, **characterised in that** the distribution cone (22) is designed to be connected on one side, either to the suction point (23) or to a compressor adjacent to the pool and on the other, to the entire length of the mat (1) .
